# FASCICULE DE BREVET EUROPEEN

(11) **EP 0 276 791 B1**
(45) Date de publication et mention de la délivrance du brevet: **23.01.1991**
(21) Numéro de dépôt: 88101020.1
(22) Date de dépôt: 25.01.1988
(51) Int. Cl.: F28F 9/00, F22B 37/20

(54) **Dispositif de solidarisation des boucles d'un élément d'échangeur de chaleur constitué par des tubes dans lesquels circule un fluide**
Vorrichtung zur Versteifung der Windungen eines Wärmeaustauscherelementes gebildet von Röhren, durch welche eine Flüssigkeit zirkuliert
Device for the stabilization of the loops of a heat exchanger element consisting of tubes in which a fluid circulates

(30) Priorité: 28.01.1987 FR 8701007
(43) Date de publication de la demande: 03.08.1988
(73) Titulaire: STEIN INDUSTRIE Société Anonyme dite:, F-78140 Vélizy Villacoublay (FR)
(72) Inventeur: Fournier, Jean, F-78730 Rochefort En Yvelines (FR); Meynard, Paul, F-91370 Verrieres Le Buisson (FR)
(74) Mandataire: Weinmiller, Jürgen

(56) Documents cités:
- EP-A- 0 143 432
- DE-A- 2 011 621
- FR-A- 898 090
- GB-A- 942 036
- GB-A- 1 094 253
- GB-A- 1 117 813
- US-A- 3 228 379

## Description

La présente invention concerne un élément d'échangeur de chaleur constitué par des tubes dans lesquels circule un fluide et dans lequel les tubes forment des boucles situées dans le plan de l'échangeur et formées de coudes et de tronçons verticaux parallèles entre eux, au moins un tube formant une semi-boucle supplémentaire sortant du plan de l'élément d'échangeur et ceinturant les tronçons verticaux et créant une solidarisation des boucles.

Les tubes d'un tel élément d'échangeur doivent être solidarisés entre eux pour assurer une rigidité correcte de cet élément d'échangeur et maintenir les tubes équidistants et dans le plan de l'échangeur.

Pour assurer ces trois fonctions, les constructeurs utilisent, de manière connue, des pièces de liaison rapportées et soudées manuellement entre les boucles et ceci sur plusieurs niveaux.

L'utilisation des techniques de soudage manuelles entraîne des coûts de fabrication élevés, des risques de fissure au niveau des soudures, et la nécessité de déformer, dans le cas d'échangeur à tubes espacés, chaque tube pour rapprocher les deux tronçons adjacents au niveau de la pièce de liaison en vue de refroidir cette pièce et éviter ainsi son oxydation.

Le document EP-A-0 143 432 décrit un panneau de tubes horizontaux enserrés entre des paires de tubes verticaux munis sur leurs côtés se faisant face de demi-ailettes à échancrures de forme circulaire. Il nécessite que l'on soude sur les tubes verticaux les demi-ailettes, puis les découpe suivant un profil bien précis, de sorte que le coût de fabrication du panneau est relativement important.

Le document GB-A-942036 décrit un panneau de tubes horizontaux d'échange de chaleur dans un plan vertical, comprenant une boucle supplémentaire enserrant les tubes du panneau. Toutefois, les tubes du panneau ne sont pas maintenus dans des positions relatives fixes, de sorte qu'ils peuvent encore vibrer ou subir des déformations à la suite de dilatations différentielles.

La présente invention a pour but de procurer un dispositif de solidarisation des boucles d'un élément d'échange de chaleur qui assure le maintien des tubes les uns par rapport aux autres dans des positions relatives sensiblement fixes, tout en étant d'un faible coût de fabrication.

L'élément d'échangeur de chaleur de l'invention est caractérisé en ce qu'un plat échancré est installé au niveau de la semi-boucle supplémentaire, ce plat étant muni d'ouvertures semi-circulaires recevant chacune un tronçon vertical, le tube formant la semi-boucle supplémentaire étant prolongé de façon à former une boucle complète entourant l'élément d'échangeur sans discontinuité de circulation du fluide.

Il répond en outre de préférence à au moins l'une des caractéristiques suivantes:
Il comporte au moins un taquet soudé sur l'un quelconque des tronçons verticaux.

Deux tronçons forment deux croquages enserrant la boucle supplémentaire pour la maintenir en appui sur les autres tronçons verticaux.

Les deux tronçons verticaux adjacents forment un anneau sans discontinuité de circulation de fluide entre ces deux tronçons, cet anneau supportant une boucle supplémentaire constituée de deux demiboucles s'appuyant chacune sur un côté des tronçons verticaux.

Il est décrit' ci-après, à titre d'exemple et en référence aux dessins annexés, un élément d'échangeur de chaleur selon l'invention.

La figure 1 montre une vue partielle d'un élémént d'échangeur quelconque.
La figure 2 montre le premier mode de réalisation du dispositif en coupe selon Il de la figure 1.
La figure 3 montre une coupe partielle selon III de la figure 2.
La figure 4 montre le détail IV de la figure 1, appliqué au premier mode de réalisation.
La figure 5 montre le deuxième mode de réalisation, en coupe selon V de la figure 1.
La figure 6 montre une coupe partielle selon VI de la figure 5.

La figure 1 montre que l'élément d'échangeur est constitué d'au moins un tube 10 dans lequel circule continuement un fluide entre une sortie et une entrée non représentées. Ce tube présente de multiples boucles formées de coudes et de tronçons verticaux 11, ces tronçons étant parallèles entre eux et situés dans le plan de l'élément d'échangeur. Cette figure 1 montre une boucle supplémentaire 12, mieux visible en figure 2, qui enserre les tronçons 11, et une boucle 14 enser- rrant les tronçons 11 constituée de deux demi- boucles, ces deux demi-boucles étant mieux visible en figure 5.

Cette figure 1 montre également l'emplacement d'un taquet de soutien 3, ce taquet étant représenté en figure 4.

Dans la figure 2 sont représentés, en coupe, les tronçons verticaux 11, ceinturés par la boucle supplémentaire 12. Un plat échancré 2, muni d'ouvertures semi-circulaires recevant chacune un tronçon 11, est installé au niveau de la boucle supplémentaire. Ce plat échancré assure l'équidistance des tronçons et participe, avec la boucle supplémentaire, à la rigidité de l'élément.

La boucle supplémentaire 12 quitte un tronçon 110, fait le tour des tronçons en les ceinturant, et revient au point de départ pour reconstituer le tronçon 110.

Cette boucle 12 est soutenue par deux bossages 13 formés chacun à partir d'un tronçon 111 et 112, ceci étant mieux visible en figure 3.

Cette figure 3, vue en coupe selon III de la figure 2, montre la boucle supplémentaire 12, le plat échancré 2, les bossages 13.

Dans la figure 4 sont représentés deux taquets 3 soudés sur un tronçon 11, ces taquets étant mis en place le long d'une boucle supplémentaire 12 pour soutenir celle-ci, comme cela est visible en figure 1.

Dans la figure 5, sont représentés, en coupe, les tronçons verticaux 11 ceinturés par la boucle supplémentaire 14 constituée de deux demi-boucles 14A, 14B.

La demi-boucle 14A est formé sans discontinuité de circulation, entre les deux tronçons 11 d'extrémité, et la demi-boucle 14B est formée, sans discontinuité de circulation de fluide, entre les deux avant-derniers tronçons d'extrémité. Ces deux demi-boucles 14A, 14B sont maintenues par un anneau 15 réalisé à l'extrémité de deux tronçons verticaux adjacents 114, 115, cet anneau étant bien visible en figure 6.

Bien entendu, ces deux demi-boucles 14A, 14B peuvent être maintenues par deux bossages équivalents aux bossages 13 de la figure 3.

## Revendications

1. Elément (1) d'échangeur de chaleur constitué par des tubes (10) dans lesquels circule un fluide et dans lequel les tubes forment des boucles situées dans le plan de l'échangeur et formées de coudes et de tronçons (11) verticaux parallèles entre eux, au moins un tube formant une semi-boucle supplémentaire (12,14) sortant du plan de l'élément d'échangeur et ceinturant les tronçons verticaux (11) et créant une solidarisation des boucles, caractérisé en ce qu'un plat échancré (2) est installé au niveau de la semi-boucle supplémentaire, ce plat étant muni d'ouvertures semi-circulaires recevant chacune un tronçon vertical, le tube formant la semi-boucle supplémentaire étant prolongé de façon à former une boucle complète (12) entourant l'élément d'échangeur sans discontinuité de circulation du fluide.

2. Elément d'échangeur de chaleur selon la revendication 1, caractérisé en ce qu'il comporte au moins un taquet (3) soudé sur l'un quelconque des tronçons verticaux.

3. Elément d'échangeur de chaleur selon l'une des revendications 1 ou 2, caractérisé en ce que deux tronçons forment deux croquages (13) enserrant la boucle supplémentaire (12) pour la maintenir en appui sur les autres tronçons verticaux (11).

4. Elément d'échangeur de chaleur selon l'une des revendications 1, 2 ou 3, caractérisé en ce que deux tronçons verticaux adjacents (114, 115) forment un anneau (15) sans discontinuité de circulation de fluide entre ces deux tronçons, cet anneau supportant une boucle supplémentaire constituée de deux demi-boucles (14A, 14B) s'appuyant chacune sur un côté des tronçons verticaux.

## Patentansprüche

1. Wärmetauscherelement (1), das aus Rohren (10) besteht, in denen ein Fluid umläuft und in dem die Rohre Schleifen bilden, die in der Ebene des Wärmetauschers angeordnet sind und Krümungen und untereinander parallele senkrechte Abschnitte (11) bilden, wobei mindestens ein Rohr, das eine zusätzliche Halbschleife (12, 14) bildet, aus der Ebene des Wärmetauschers austritt und die senkrechten Abschnitte (11) umgürtet und eine Befestigung der Schleifen bildet, dadurch gekennzeichnet, daß ein Flachprofil (2) in Höhe der zusätzlichen Halbschleife eingesetzt wird, wobei dieses Flachprofil mit halbkreisförmigen öffnungen versehen ist, die je einen senkrechten Abschnitt aufnehmen, wobei das die zusätzliche Halbschleife bildende Rohr verlängert ist, um eine ganze Schleife (12) zu bilden, die das Wärmetauscherelement ohne Unterbrechung des Fluidkreislaufs umgibt.

2. Wärmetauscherelement nach Anspruch 1, dadurch gekennzeichnet, daß es mindestens eine Klampe (3) aufweist, die auf irgendeinen der senkrechten Abschnitte aufgeschweißt ist.

3. Wärmetauscherelement nach einem der Ansprüche 1 oder 2, dadurch gekennzeichnet, daß zwei Abschnitte zwei Bögen (13) bilden, die die zusätzliche Schleife (12) umgeben, um sie in Kontakt mit den anderen senkrechten Abschnitten (11) zu halten.

4. Wärmetauscherelement nach einem der Ansprüche 1, 2 oder 3, dadurch gekennzeichnet, daß die beiden nebeneinanderliegenden senkrechten Abschnitte (114, 115) einen Ring (15) ohne Unterbrechung des Fluidkreislaufs zwischen diesen beiden Abschnitten bilden, wobei dieser Ring eine zusätzliche Schleife trägt, die aus zwei Halbschleifen (14A, 14B) gebildet wird, welche sich je auf einer Seite der senkrechten Abschnitte abstützen.

## Claims

1. A heat exchanger component (1) constituted by tubes (10) in which a fluid flows and in which the tubes form loops placed in the plane of the heat exchanger and formed by bent portions and mutually parallel vertical lengths (11), at least one tube forming an additional loop (12,14) leaving the plane of the heat exchanger component and surrounding the vertical lengths (11) and creating a mechanical interconnection of the loops, characterized in that a notched flat (2) is installed level with the additional half-loop, said flat being provided with semicircular openings each of which receives a vertical length, the tube forming the additional half-loop being extended so as to form a complete loop (12) surrounding the heat exchanger component without fluid flow discontinuity.

2. A heat exchanger component according to claim 1, characterized in that it comprises at least one tab (3) which is welded onto any one of the vertical lengths.

3. A heat exchanger component according to one of claims 1 or 2, characterized in that two lengths form two humps (13) surrounding the additional loop (12) in order to keep it pressed against the other vertical lengths (11).

4. A heat exchanger component according to one of claims 1, 2 or 3, characterized in that two adjacent vertical lengths (114, 115) form a ring (15) without fluid flow discontinuity between these two lengths, this ring supporting an additional loop constituted by two half-loops (14A, 14B) each pressing against one side of the vertical lengths.
